# EUROPÄISCHE PATENTSCHRIFT

(11) **EP 1 179 425 B1**
(45) Veröffentlichungstag und Bekanntmachung des Hinweises auf die Patenterteilung: **24.08.2005**
(21) Anmeldenummer: 01115575.1
(22) Anmeldetag: 28.06.2001
(51) Int. Cl.: B41N 3/00, B41C 1/10

(54) **Verfahren zum Behandeln von erneut bebilderbaren Druckformen oder Druckformzylindern in Druckmaschinen**
Method for treating a reusable printing form or cylinder in a printing machine
Procédé pour le traitement d'une plaque ou cylindre d'impression réutilisable, dans une machine d'impression

(30) Priorität: 09.08.2000 DE 10039822
(43) Veröffentlichungstag der Anmeldung: 13.02.2002
(73) Patentinhaber: Koenig & Bauer Aktiengesellschaft, 97080 Würzburg (DE)
(72) Erfinder: Jentzsch, Arndt, 01640 Coswig (DE)

(56) Entgegenhaltungen:
- EP-A- 0 911 154
- EP-A- 0 922 573
- EP-A- 0 958 941
- WO-A-97/27065
- GB-A- 2 284 788
- US-A- 3 654 864

## Beschreibung

Die Erfindung betrifft ein Verfahren zum Behandeln von erneut bebilderbaren Druckformen oder Druckformzylindern in Druckmaschinen, wobei auf die zu behandelnde Oberfläche eine bebilderbare Beschichtung aufgebracht wird.

Die Erfindung betrifft weiterhin eine Einrichtung zur Durchführung des Verfahrens, bestehend aus einer Bebilderungseinrichtung mit einem Laser, der einem Laserkopf zugeordnet ist,

Aus der Druckschrift DE 195 08 843 A1 ist ein Verfahren zur Bebilderung bzw. zur Bebilderung und Neutralisation einer Druckplatte eines Druckformzylinders einer Druckmaschine bekannt. Hierbei liegen die auf die Druckplatte aufzubringenden Druckbildinformationen in digitaler Form vor. Zur Verwendung der Druckplatte in der Druckmaschine wird ein die Druckbildinformationen tragendes Medium auf die Druckplatte aufgebracht und nach dem Druckprozess abgelöst.

Aus der Druckschrift DE 41 23 959 C1 ist ein Verfahren zur Regenerierung einer für den Offsetdruck geeigneten Druckform bekannt. Die Regenerierung der Druckplatte umfasst die Entfernung der Bebilderung auf der Druckform und eine Hydrophilierung der Oberfläche der Druckform. Gemäß dieser Druckschrift erfolgt die Regenerierung dadurch, dass auf die Druckform ein ionisiertes Prozessgas mittels einer Beaufschlagungseinrichtung aufgebracht wird, wobei ein reaktives Löschen der Bebilderung und die gleichzeitige Hydrophilierung in einem Prozessschritt vorgenommen wird. Die dabei entstehenden flüchtigen Reaktionsprodukte werden durch eine Absaugvorrichtung abgeführt.

Nachteilig an dieser Regenerierungseinrichtung ist der hohe technische Aufwand, der für die Regenerierung der Druckplatten betrieben werden muss.

Aus der US 4,718, 340 ist ein Druckverfahren bekannt, bei dem auf eine Druckplatte oder auf die Oberfläche eines Druckformzylinders eine wasserfreundliche Schicht aufgebracht wird. Diese wiederum wird mit einer farbfreundlichen Schicht belegt. Um das Druckbild zu erzeugen, wird die farbfreundliche Schicht durch einen Ablations-Laser teilweise abgelöst, so dass druckende und nichtdruckende Stellen entstehen.

Um die Druckform zu regenerieren, wird die farbfreundliche, die Bildinformation tragende Schicht, oder beide Schichten entfernt. Das geschieht in einer der gezeigten Varianten mit dem selben Ablations-Laser, der für das Erzeugen der Bildinformation auf der Druckform verwendet wurde.

Nachteilig an dieser Lösung ist es, dass die Entfernung des Druckbildes bzw. der Schichten sehr zeitaufwendig ist.

Ausgehend von diesem Stand der Technik ist es Aufgabe der Erfindung, ein Verfahren und eine Einrichtung zu schaffen, durch welche die die Bildinformation tragende Schicht schnell und sicher von der Oberfläche des Druckzylinders bzw. von der Druckplatte entfernt wird.

Erfindungsgemäß wird die Aufgabe durch die Merkmale des Anspruchs 1 gelöst.

Die Erfindung hat den Vorteil, dass nunmehr der Vorgang des Entfernens der Bildinformation in einer wesentlich kürzeren Zeit vollzogen werden kann.

Anhand eines Ausführungsbeispieles soll die Erfindung nachfolgend näher erläutert werden. Die dazugehörigen Zeichnungen haben folgende Bedeutung:
- Figur 1:: Schematische Darstellung eines Druckwerkes mit einem Laserkopf zum Übertragen und Löschen der Bildinformation
- Figur 2:: Schematische Darstellung eines Druckwerkes mit einem Laserkopf zum Übertragen und Löschen der Bildinformation und einem per Lichtleitkabel verbundenen zusätzlichen Laser
- Figur 3:: Schematische Darstellung eines Druckwerkes mit einem Laserkopf zum Übertragen und Löschen der Bildinformation und einem über ein Spiegelsystem angekoppelten zusätzlichen Laser

Die Figur 1 zeigt ein Druckwerk 1 einer Mehrfarben - Bogenoffsetrotationsdruckmaschine. Das Druckwerk 1 enthält als bogenführende Zylinder einen Druckzylinder 2 und einen Übergabezylinder 3 und als druckbildübertragende Zylinder einen Druckformzylinder 4 und einen Gummizylinder 5.

Jedem Druckformzylinder 4 ist ein Farbwerk 6 und ein Feuchtwerk 7 zugeordnet. Auf dem Druckformzylinder 4 kann auch eine (hier nicht dargestellte Druckform) aufgespannt sein.

Dem Druckformzylinder 4 ist eine im (nicht dargestellten) Gestell gelagerten Bebilderungseinrichtung 8 zugeordnet. Diese besteht aus einem Laserkopf 12, in dem ein Laser 9 integriert ist. Die Leistung des Lasers 9 ist steuerbar. Es können sowohl Festkörperlaser als auch Gasentladungslaser angewendet werden.

Das erfindungsgemäße Verfahren wird mit dieser Einrichtung wie folgt realisiert:

Bei abgestelltem Druck und abgestelltem Farb- und Feuchtwerk 6; 7 wird durch eine hier nicht dargestellte Beschichtungseinrichtung ein Medium auf die Oberfläche des Druckformzylinders 4 oder - falls mit einer Druckplatte gearbeitet wird - dieses Medium auf die Oberfläche der Druckplatte aufgebracht. Dadurch wird eine Beschichtung 11 gebildet. Diese Beschichtung besteht im Ausführungsbeispiel aus einem Polymer.

Der nach dem Aufbringen des Mediums präparierte Druckformzylinder 4 kann nunmehr durch die Bebilderungseinrichtung 8 bebildert werden.

Dabei werden in einem nicht dargestellten Rechner Daten für den Druckprozess in allgemein bekannter Art und Weise aufbereitet und der Bebilderungseinrichtung 8 zugeleitet. Die Rotationsgeschwindigkeit des Druckformzylinders 4 wird mit der Bewegung der Bebilderungseinrichtung 8 synchronisiert. Im Ergebnis des Bebilderungsprozesses wird die Oberfläche der Beschichtung 11 mit einer Bildinformation beaufschlagt und an den druckenden Stellen das Polymer durch den Laserstrahl gehärtet, so dass druckende und nichtdruckende Stellen entstehen. Die nichtdruckenden Stellen müssen durch eine geeignete Einrichtung von den nichtpolymerisierten Material befreit werden.

Nachfolgend wird der Druckprozess vollzogen. Nach dem Druckvorgang wird die Bebilderung des Druckformzylinders 4 gelöscht. Dies erfolgt ebenfalls durch die Bebilderungseinrichtung 8, wobei diese dann als eine Ablations-Einrichtung arbeitet und die Beschichtung 11 von der Oberfläche des Druckformzylinders oder von der Druckplatte ablöst.

Während des Löschvorganges wird die Intensität des Laserstrahles der Bebilderungseinrichtung 8 erhöht und somit die Wirkung auf die zu behandelnde Oberfläche gesteigert. Das geschieht erfindungsgemäß durch die Vergrößerung der Leistung des Lasers 9, indem die elektrischen Betriebsparameter geändert werden.

Eine vorteilhafte Ausführung der Erfindung besteht darin, den Durchmesser des LaserStrahls durch Veränderung des Fokus zu vergrößern. Damit kann die Zuverlässigkeit der Bildablösung vergrößert werden.

Die Bebilderung der aufgetragenen Beschichtung 11 und die Bildablösung erfolgen bei rotierendem Druckformzylinder 4. Dafür ist es vorteilhaft, den Druckformzylinder 4 beim Bebildern und Löschen vom Antrieb abzukuppeln. Der Druckformzylinder besitzt in diesem Fall für die Bebilderung und Bildablösung einen eigenen Antrieb.

In der Figur 2 ist ein weiteres Ausführungsbeispiel der Erfindung dargestellt. Der Aufbau des Druckwerkes 1 ist analog zum oben gezeigten Ausführungsbeispiel. Die Bebilderungseinrichtung besteht ebenfalls aus einem Laserkopf 12, dem ein Laser 9 zugeordnet ist. Der Laser 9 ist über ein Lichtleitkabel mit einem zweiten Laser 10 verbunden. In einer weiteren (hier nicht dargestellten) Ausführung sind mehrere Laser über Lichtleitkabel 14 zugeordnet.

Das erfindungsgemäße Verfahren wird hier wie folgt realisiert:

Die Beschichtung und die Bebilderung erfolgen analog zum oben angeführten Ausführungsbeispiel. Zum Ablösen der Beschichtung wird in den Laserkopf 12 über das Lichtleitkabel 14 das Licht des zweiten Lasers 10 bzw. weiterer Laser zugeführt und damit die Intensität der Wirkung auf die zu behandelnde Oberfläche erhöht.

In der Figur 2 ist ein weiteres Ausführungsbeispiel der Erfindung dargestellt. Der Aufbau des Druckwerkes 1 ist analog zum oben gezeigten Ausführungsbeispiel. Die Bebilderungseinrichtung besteht ebenfalls aus einem Laserkopf 12, dem ein Laser 9 zugeordnet ist. Ein oder mehrere weitere Laser 10' sind in Nähe des Lasers 9 angeordnet und können bei Bedarf ihre Energie über ein Spiegelsystem 13 dem Laser 9 zuführen.

Das erfindungsgemäße Verfahren wird hier wie folgt realisiert:

Die Beschichtung und die Bebilderung erfolgen analog zum oben angeführten Ausführungsbeispiel. Zum Ablösen der Beschichtung wird der Lichtstrahl des zweiten Lasers 10' über das Spiegelsystem 13 dem Laserkopf 12 zugeführt, so dass die Intensität der Wirkung verstärkt wird und die Beschichtung innerhalb kürzester Zeit abgelöst werden kann.

### Aufstellung der verwendeten Bezugszeichen

- 1: Druckwerk
- 2: Druckzylinder
- 3: Übergabezylinder
- 4: Druckformzylinder
- 5: Gummizylinder
- 6: Farbwerk
- 7: Feuchtwerk
- 8: Bebilderungseinrichtung
- 9: Laser
- 10; 10': zweiter Laser
- 11: Schicht
- 12: Laserkopf
- 13: Spiegel-System
- 14: Lichtleitkabel

## Patentansprüche

1. Verfahren zum Behandeln von erneut bebilderbaren Druckformen oder Druckformzylindern in Druckmaschinen, wobei
- auf die zu behandelnde Oberfläche eine bebilderbare Beschichtung (11) aufgebracht,
- diese Beschichtung (11) zum Erzeugen einer Bildinformation durch eine mit einem Laser (9) ausgestattete Bebilderungseinrichtung (8) mit Energie beaufschlagt,
- mit der bebilderten Druckform der Druckvorgang eingeleitet und
- nach erfolgtem Druck die Bebilderung vom Druckformzylinder gelöscht wird, wobei
- die Bebilderungseinrichtung (8) auch zum Entfernen der Beschichtung (11) verwendet wird, indem
- beim Entfernen der Beschichtung durch die Bebilderungseinrichtung (8) die Intensität des Lasers bei der Einwirkung auf die zu behandelnde Oberfläche erhöht wird.

2. Verfahren zum Behandeln von erneut bebilderbaren Druckformen oder Druckformzylindern in Druckmaschinen nach Anspruch 1, **dadurch gekennzeichnet, dass** bei der Bebilderung durch den Energieeintrag in die Beschichtung (11) die bildtragenden Elemente polymerisiert werden.

3. Verfahren zum Behandeln von erneut bebilderbaren Druckformen oder Druckformzylindern in Druckmaschinen nach Anspruch 1, **dadurch gekennzeichnet, dass** zur Leistungsverstärkung der Bebilderungseinrichtung (8) beim Ablösen der Beschichtung (11) die Leistung des Lasers auf das erforderliche Maß erhöht wird.

4. Verfahren zum Behandeln von erneut bebilderbaren Druckformen oder Druckformzylindern in Druckmaschinen nach Anspruch 1, **dadurch gekennzeichnet, dass** zur Leistungsverstärkung der Bebilderungseinrichtung (8) beim Ablösen der Beschichtung (11) mindestens ein weiterer Laser (10, 10') zugeschaltet wird.

5. Verfahren zum Behandeln von erneut bebilderbaren Druckformen oder Druckformzylindern in Druckmaschinen nach den Ansprüchen 1 bis 4, **dadurch gekennzeichnet, dass** der Durchmesser des Laser-Strahles beim Löschvorgang vergrößert wird.

## Claims

1. Method of treating printing formes or printing forme cylinders, which can be imaged again, in printing machines, wherein
- a coating (11), which can be imaged, is applied to the surface to be treated,
- this coating (11) is, for producing an image information, acted on by energy by way of an imaging device (8) equipped with a laser (9),
- the printing process is initiated with the imaged printing forme and
- after printing has taken place the imaging is erased from the printing forme cylinder, wherein
- the imaging device (8) is also used for removing the coating (11) in that
- during removal of the coating by the imaging device (8) the intensity of the laser for action on the surface to be treated is increased.

2. Method of treating printing formes or printing forme cylinders, which can be imaged again, in printing machines according to claim 1, **characterised in that** in the imaging by the energy feed into the coating (11) the image-carrying elements are polymerised.

3. Method of treating printing formes or printing forme cylinders, which can be imaged again, in printing machines according to claim 1, **characterised in that** for power amplification of the imaging device (9) during detaching of the coating (11) the power of the laser is increased to the requisite value.

4. Method of treating printing formes or printing forme cylinders, which can be imaged again, in printing machines according to claim 1, **characterised in that** for power amplification of the imaging device (8) during detaching of the coating (11) at least one further laser (10, 10') is switched on.

5. Method of treating printing formes or printing forme cylinders, which can be imaged again, in printing machines according to claims 1 to 4, **characterised in that** the diameter of the laser beam is enlarged during the erasing process.

## Revendications

1. Procédé de traitement de clichés d'impression ou de cylindres porte-clichés, dans des machines d'imprimerie, pour effectuer de nouveau la formation d'un dessin, selon lequel
- sur la surface à traiter est déposé un revêtement (11) pouvant recevoir un dessin,
- ce revêtement (11), pour produire une information de dessin, reçoit de l'énergie fournie par un dispositif de formation de dessin (8) comportant un laser (9),
- l'opération d'impression est engagée avec le cliché sur lequel a été formé le dessin,
- une fois l'impression effectuée, le dessin est retiré du cylindre porte-clichés,
- le dispositif de formation de dessin (8) est utilisé également pour retirer le revêtement (11),
- lors de l'enlèvement du revêtement par le dispositif de formation de dessin (8), l'intensité du laser agissant sur la surface à traiter est augmentée.

2. Procédé de traitement de clichés d'impression ou de cylindres porte-clichés, dans des machines d'imprimerie, selon la revendication 1,
**caractérisé en ce que**
lors de la formation du dessin, l'apport d'énergie dans le revêtement (11) polymérise les éléments portant le dessin.

3. Procédé de traitement, de clichés d'impression ou de cylindres porte-clichés, dans des machines d'imprimerie, selon la revendication 1,
**caractérisé en ce que**
pour augmenter la puissance du dispositif de formation de dessin (8) lors de l'enlèvement du revêtement (11), la puissance du laser est élevée au niveau nécessaire.

4. Procédé de traitement, de clichés d'impression ou de cylindres porte-clichés, dans des machines d'imprimerie, selon la revendication 1,
**caractérisé en ce que**
pour augmenter la puissance du dispositif de formation de dessin (8) lors de l'enlèvement du revêtement (11), un autre laser (10, 10') est mis en action.

5. Procédé de traitement, de clichés d'impression ou de cylindres porte-clichés, dans des machines d'imprimerie, selon les revendications 1 à 4,
**caractérisé en ce que**
le diamètre du rayon laser est augmenté pendant l'opération d'effacement du dessin.
